# EUROPÄISCHE PATENTSCHRIFT

(11) **EP 0 067 118 B1**
(45) Veröffentlichungstag und Bekanntmachung des Hinweises auf die Patenterteilung: **12.11.1986**
(21) Anmeldenummer: 82810198.0
(22) Anmeldetag: 12.05.1982
(51) Int. Cl.: B65H 54/66

(54) **Vorrichtung zum automatischen Festlegen des äusseren Fadenendes von Knäueln an Knäuelwickelautomaten**
Device for securing the end of a yarn prior to doffing on automatic ball winding machines
Dispositif de fixation automatique de l'extrémité terminale du fil d'une pelote pour machines à enrouler les fils en pelote

(30) Priorität: 05.06.1981 CH 3699/81
(43) Veröffentlichungstag der Anmeldung: 15.12.1982
(73) Patentinhaber: G + W MASCHINEN AG, CH-8620 Wetzikon (CH)
(72) Erfinder: Knecht, Rudolf, CH-8483 Kollbrunn (CH)
(74) Vertreter: Bruderer, Werner

## Beschreibung

Die Erfindung betrifft eine Vorrichtung zum automatischen Festlegen des äusseren Fadenendes von Knäueln an Knäuelwickelautomaten mit mindestens einem Wickeldorn, einem Wickelarm, einem Fadenführer und einer Schneideinrichtung für den zu wickelnden Faden sowie einem Fadenführungsmittel am vorderen Ende des Wickeldornes, welches mehrere radial vom Zentrum aus verlaufende, an der Frontfläche des vorderen Endes des Wickeldornes gebildete Fadenkanäle aufweist.

Vorrichtungen und Verfahren zum automatischen Festlegen des aüsseren Fadenendes von Knäueln sind aus der DE-C-2 513 144 und der FR-A-1 057920 bekannt. Die DE-C-2513144 zeigt einen Schirmdorn für bekannte Knäuelwickelautomaten, welche eine Anzahl horizontal oder schräg angeordneter Wickeldorne als Spindeln besitzen können. Jedem Wickeldorn sind ein rotierender Wickelarm, eine Abschneidevorrichtung, eine Fadenführer und Greifeinrichtungen zum Abziehen der Knäuel von den Wickeldornen zugeordnet. Bei dieser Vorrichtung wird nach Abschluss des Wickelvorganges der Faden durch den Wickelarm und die Fadenführer vor das vordere Ende des Wickeldornes geführt, durch die Abschneidevorrichtung abgetrennt, und das Fadenende in ein im Innern des Dornes angeordnetes Saugrohr eingesaugt und dadurch festgehalten, bzw. festgelegt. Das Saugrohr erstreckt sich durch den ganzen Wickeldorn und ist gleichzeitig als Stössel zur Betätigung der Schirmstreben des Schirmdornes ausgebildet. Am hinteren Ende des Saugrohres befindet sich ein Anschluss an eine Vakuumpumpe, welche die zum Festlegen des Fadenendes benötigte Saugleistung erbringt. Bei dieser Art der Festlegung des Fadenendes wird eine hohe Saugleistung der Vakuumpumpe benötigt. Die zur Erzeugung des Saugstromes im Saugrohr benötigte Energie kann dabei wesentlich höher sein als die für den Antrieb des Wickeldornes benötigte Energie. Je nach Fadendicke und Fadenart lässt sich das Fadenende mehr oder weniger gut in das Saugrohr einsaugen, wodurch sich erhebliche Unterschiede beim Arbeitsablauf und Betrieb der Wickelvorrichtung ergeben. Dies bedingt ein häufiges Anpassen der Wickelvorrichtung an die verschiedenen Garn-, bzw. Fadentypen, oder es müssen Störungen der Anlage in Kauf genommen werden, was zu unerwünschten Betriebsunterbrüchen führt.

In der DE-C-2 513144 wird im weiteren ein Wickeldorn beschrieben, welcher an Stelle eines Saugrohres mit einem mechanischen Fadengreifmittel ausgestattet ist. Das Fadengreifmittel besteht dabei aus einer Anzahl von Haken, welche am vorderen Ende des Wickeldornes und konzentrisch um dessen Achse angeordnet sind. Die Haken sind radial auf das Zentrum des Dornes ausgerichtet. Auch hier wird der Faden nach Abschluss des Wickelvorganges über das vordere Ende des Wickeldornes geführt und soll sich in den Haken verfangen. Häufig fällt der Faden wieder aus den Haken heraus, oder er wird von Anbeginn von keinem der Haken erfasst, wenn er parallel zu diesen liegt. Diese Vorrichtung gewährleistet schon aus dieser Sicht keine einwandfreie Funktion. Im weiteren bleiben in den Haken Fasern und Fuseln hängen, was nach einer gewissen Zeit das Festlegen des Fadenendes behindert oder ganz verhindert. Auch das Fadenende selbst kann insbesondere bei aufgerauhtem Faden an den Haken hängen bleiben, wodurch der Knäuel beim Abziehen beschädigt wird oder hängen bleibt.

Die FR-A-1 057 920 zeigt ebenfalls einen Schirmdorn mit Wickelarm und Abschneidevorrichtung. Das Festlegen des abgeschnittenen Fadenendes erfolgt bei dieser Vorrichtung dadurch, dass der Wickelfaden durch den Wickelarm in einen Haken am vorderen Ende des Wickeldornes eingelegt wird. Dieser Haken wird mit dem eingelegten Fadenende durch eine Zugstange in den inneren Hohlraum des als Rohr ausgebildeten Kernes des Wickeldornes hineingezogen. Der Faden wird dadurch festgelegt und beim Abziehen des Knäuels vom Schirmdorn in das Innere des Knäuels hineingezogen. Nachteilig ist bei dieser Vorrichtung, dass sich der Wickelfaden im Haken verfangen kann und als Folge davon der Knäuel nicht vollständig abgezogen werden kann. Im weiteren bleiben an dem Haken auch Fasern des Wickelfadens hängen, wodurch nach einer gewissen Betriebszeit das Einlegen des Wickelfadens in den Haken verhindert und das Festlegen des Fadenendes verunmöglicht wird. Vor dem Abtrennen des Fadens müssen Wickelarm, Wickeldorn und Trennvorrichtung in eine genau festgelegte Stellung gebracht werden, damit der Wickelfaden in den Haken eingelegt werden kann und auch dort verbleibt.

Der Erfindung liegt die Aufgabe zu Grunde, die Nachteile des bekannten Standes der Technik zu vermeiden, und eine Lösung anzugeben, bei welcher für das sichere Festlegen des Fadenendes keine zusätzliche Antriebsleistung benötigt wird, das Fadenende, nachdem es über das vordere Ende des Wickeldornes geführt wurde, in jeder Stellung festgelegt werden kann und der Faden am Fadengreifmittel nicht hängen bleiben kann. Die Erfindung soll auch die gleichartige Behandlung aller Fadendicken und Fadenarten ermöglichen.

Die Erfindung löst diese Aufgabe einen vor der Frontfläche angeordneten sowie jedem Kanal zugeordneten und gegenüber der Frontfläche bewegbaren Verschluss, wobei jeweils ein Verschlussteil bei im Fadenkanal festgelegtem Fadenende die Oeffnungen der Fadenkanäle im Bereiche der Frontfläche mindestens teilweise überdeckt. In weiterer Ausgestaltung der Erfindung bilden die Verschlussteile eine ringförmige Schliesskrone, welche gleich viele Fadenkanäle aufweist wie das vordere Ende des Wickeldornes, Wobei dieses vordere Ende durch eine Abschlusskappe gebildet wird und die Schliesskrone mit einer im Innern des Wickeldornes angeordneten Drehachse verbunden ist. Diese Drehachse und die Schliesskrone sind um die Längsachse der Drehachse, bzw. des Wickeldornes, gegenüber der Abschlusskappe und den Aussenteilen des Wickeldornes schwenkbar. Die Fadenkanäle in der Schliesskrone weisen in Richtung der Längsachse des Wickeldornes unterschiedliche Abmessungen auf und sind im nach vorne gerichteten Teil gleich breit und am Fuss mindestens doppelt so breit wie die Fadenkanäle in der Abschlusskappe am vorderen Ende des Dornes. Die Schliesskrone und die Drehachse sind im weiteren um mindestens den Winkel schwenkbar, welcher durch die Seitenflächen eines Fadenkanales an der Abschlusskappe und durch die Mittelachse der Drehachse als Eckpunkt gebildet wird.

Bei Einsatz der Vorrichtung in Schirmdornen mit einem in bekannter Weise im Innern des Dornes in Längsrichtung verschiebbaren Stössel zum Oeffnen und Schliessen der Schirmstreben ergeben sich weitere Vorteile, indem die Drehachse innerhalb dieses Stössels angeordnet, und der Stössel von einer Drehführung umschlossen wird. Diese Drehführung ist mit der Hülse und der Führungsnabe des Wickeldornes fest verbunden und dreht sich mit dem ganzen Wickeldorn mit. In der Drehführung ist eine Führungsbahn angeordnet, in welche ein mit der Drehachse verbundener Nocken eingreift. Dieser Nocken wird durch die Wandung des Stössels geführt, wobei diese Durchführung durch die Wandung des Stössels in Richtung des Umfanges des Stössels die Form eines Langloches aufweist, und damit die Oeffnung grösser ist als der Durchmesser des Nockens. Beim Verschieben des Stössels in Längsrichtung des Wickeldornes innerhalb der Führungsnabe gleitet der Nocken in der gebogenen Führungsbahn der Drehführung und verdreht dadurch die Drehachse gegenüber dem Stössel.

Die erfindungsgemässe Vorrichtung wird derart betrieben, dass während des Wickelvorganges je ein Fadenkanal der Schliesskrone und der Abschlusskappe am vorderen Ende des Wickeldornes äufeinander ausgerichtet werden und einen gemeinsamen Fadenkanal bilden. Nach dem Einlegen des Fadens in ein Paar dieser gemeinsamen Fadenkanäle wird der Knäuel freigegeben und gleichzeitig die Drehachse im Wickeldorn verschwenkt und damit die Schliessteile der Schliesskrone vor die Oeffnungen der Fadenkanäle an der Abschlusskappe geschoben. Darauf wird der Faden geschnitten, der Knäuel vom Dorn abgezogen, und dadurch das festgehaltene Fadenende in den Knäuel eingezogen und anschliessend aus dem Paar Fadenkanäle an Abschlusskappe und Schliesskrone ausgezogen. Werden bei Einsatz von Schirmdornen die Schirmstreben durch einen axial im Wickeldorn verschiebbaren Stössel geöffnet und geschlossen, so ist es vorteilhaft, die Drehachse mit dem Stössel in Längsrichtung zu verschieben und gleichzeitig gegenüber dem Stössel zu verschwenken, wodurch die Schliesskrone gegenüber der Abschlusskappe am vorderen Ende des Wickeldornes verdreht und die Schliessteile der Schliesskrone vor die Oeffnungen der Fadenkanäle geschoben werden.

Die durch die Erfindung erreichten Vorteile sind im wesentlichen darin zu sehen, dass neben dem Antrieb für den Wickeldorn und Wickelarm keine zusätzlichen Antriebe und Energieverbraucher für das Festlegen des Fadenendes benötigt werden. Der Wickelvorgang kann in jeder beliebigen Stellung unterbrochen und der Faden mit dem Fadenführer vor das vordere Ende des Wickeldornes gebracht und dort festgelegt werden. Eine Fixation der Haltestellung des Dornes und des Wickelarmes ist nicht notwendig, wodurch sich eine wesentliche Vereinfachung des Betriebes ergibt. Die Anordnung und Ausgestaltung der Fadenkanäle in der Schliesskrone und der Abschlusskappe kann in einem weiten Bereich variiert und an die verschiedenen Betriebsbedingungen angepasst werden. Fäden mit unterschiedlichen Durchmessern und mit Verdickungen sowie aufgerauhte oder nicht aufgerauhte Garne können ohne Aenderungen und Störungen mit der gleichen Vorrichtung festgestellt, bzw. festgehalten werden.

Weitere Einzelheiten und Merkmale der Erfindung werden nachstehend anhand der Zeichnungen, welche lediglich eine Ausführungsform darstellen, näher erläutert. Es zeigen :
Figur 1 einen Längsschnitt durch einen Schirmdorn mit der erfindungsgemässen Festlegevorrichtung
Figur 2 einen Schnitt durch eine Abschlusskappe
Figur 3 einen Teilschnitt durch das vordere Ende eines Wickeldornes mit eingelegtem Fadenende
Figur 4 eine Frontalansicht des in Figur 3 gezeigten Vorderendes des Dornes
Figur 5 die Drehführung mit der Führungsbahn und dem Drehachsennocken.

Der in Figur 1 dargestellte Schirmdorn 1 besteht aus einer Hülse 12, einer Führungsnabe 11 sowie Längsstreben 2 und Seitenstreben 3, 4 und 5. Die Hülse 12 ist über den Flansch 13 mit einer nicht gezeichneten Lager- und Antriebseinheit verbunden. Ueber diese Antriebs- und Lagereinheit kann der ganze Wickeldorn 1 rotiert, und damit ein Faden auf die Streben 2, 3, 5 aufgewickelt werden. Im Innern des Dornes 1 ist ein rohrförmiger Stössel 7 angeordnet, welcher sich durch den ganzen Wickeldorn 1 erstreckt. Dieser Stössel 7 ist in Richtung des Pfeiles 28 entlang der Längsachse 22 in der Führungsnabe 11 hin und her bewegbar. Der Stössel 7 wird durch eine sich am hinteren Ende des Wickeldornes 1 befindliche, nicht gezeichnete, Hilfsvorrichtung betätigt. Am Stössel 7 sind Strebenhalter 14, 15 angeordnet, welche durch Feststellringe 32, 33 und 34 in ihrer Lage festgelegt werden. Die Längsstreben 2 sind über die Seitenstreben 3, 4 und 5 mit der Führungsnabe 11 und den Strebenhaltern 14, 15 verbunden. Durch Bewegen des Stössels 7 in Richtung des Pfeiles 28 werden die Strebenhalter 14, 15 von der Führungsnabe 11 weg oder auf diese zubewegt, wodurch sich die Schirmstreben 2 des Dornes 1 öffnen und schliessen.

Das vordere Ende des Stössels 7 ist fest mit einer in Figur 2 gezeigten Abschlusskappe 10 verbunden. Diese Abschlusskappe 10 bildet die Frontfläche 19 des Dornes 1, und ist im hinteren Bereich mit Führungsschlitzen 35 für die Seitenstreben 3 versehen. In die Frontfläche 19 sind Fadenkanäle 18 eingearbeitet, welche radial von der Achse 22 nach aussen verlaufen. Im gezeigten Beispiel sind sechs solche Fadenkanäle 18 angebracht. Im Hohlraum 36 der Abschlusskappe 10 befindet sich eine Schliesskrone 9.

In Figur 3 ist das vordere Ende des Wickeldornes 1, bestehend aus Schliesskrone 9, Abschlusskappe 10, Drehachse 6 und Stössel 7 mit einem eingelegten Faden 30 dargestellt. Figur 4 zeigt eine Frontalansicht des in Figur 3 dargestellten vorderendes des Wickeldornes 1. Die Schliesskrone 9 weist einen inneren Hohlraum 37 und einen zylinderförmigen Mantel 38 auf. Dieser Mantel 38 weist im vorderen Bereich einen Kragen 39 auf, welcher den gleichen Aussendurchmesser aufweist wie die Abschlusskappe 10. In die Schliesskrone 9 sind in Richtung der Längsachse 22 ebenfalls Fadenkanäle 21 eingearbeitet, welche nach vorne offen sind. Dabei ist in der Schliesskrone 9 die gleiche Zahl von Fadenkanälen 21 angeordnet wie die Abschlusskappe 10 über Fadenkanäle 18 verfügt. Die Fadenkanäle 21 sind im vorderen Teil 23 gleich breit wie die Fadenkanäle 18 und im hinteren Teil 24 hinter dem Kragen 39 mindestens doppelt so breit wie die Fadenkanäle 18 in der Abschlusskappe 10. Dadurch werden am Kragen 39 Verschlussteile 20 gebildet, welche entlang der Frontfläche 19 über die Oeffnungen der Fadenkanäle 18 in der Abschlusskappe 10 geschoben werden können. Durch den verbreiterten hinteren Teil 24 der Fadenkanäle 21 in der Schliesskrone 9 bleibt trotzdem die volle Oeffnungsweite der Kanäle 18 erhalten. Die Verschlussteile 20 sind im Bereich der Frontfläche 40 allseitig abgerundet und geneigt, so dass ein über die Frontfläche 40 gespannter Faden 30 in jedem Fall in ein Paar Fadenkanäle 21, bzw. 18, rutscht.

Wie in Figur 1 und 3 dargestellt, ist die Schliesskrone 9 fest mit einer Drehachse 6 verbunden. Diese Drehachse 6 ist im Zentrum des Stössels 7 angeordnet und erstreckt sich bis in den hinteren Bereich der Führungsnabe 11. Mit der Führungsnabe 11 ist eine Drehführung 8 über den Verbindungsstift 17 fest verbunden, welche den Stössel 7 umschliesst.

Wie in Figur 5 dargestellt ist, ist in die Wandung der Drehführung 8 eine gebogene Führungsbahn 25 eingearbeitet. In dieser Führungsbahn 25 gleitet ein Nocken 26, welcher fest mit dem hinteren Ende der Drehachse 6 verbunden ist. Dieser Nocken 26 wird durch eine Oeffnung 27 in der Wandung des Stössels 7 geführt. Diese Oeffnung 27 weist die Form eines Langloches auf und ist so ausgebildet, dass der Nocken 26 beim Verschieben in der Führungsbahn 25 die gewünschte Schwenkbewegung ausführen kann. Durch Verschieben des Stössels 7 in Richtung des Pfeiles 28 gleitet der Nocken 26 in der Führungsbahn 25, und die Drehachse 6 und die fest damit verbundene Schliesskrone 9 werden in Richtung des Pfeiles 29 verschwenkt. Der Stössel 7 bleibt dabei in seiner Lage, da er über die Abschlusskappe 10 und die Streben 2, 3, 4 und 5 gegenüber der Führungsnabe 11 und der Hülse 12 fixiert ist. Die Führungsnabe 11 und die Hülse 12 sind über einen Verbindungsstift 16 fest miteinander verbunden.

Die Festlegung des Fadenendes 30 erfolgt in der Weise, dass nach Abschluss des Wickelvorganges der Faden 30 durch einen nicht dargestellten Fadenführer vor die Frontfläche 40 der Schliesskrone 9 und die Frontfläche 19 der Abschlusskappe 10 geführt und über das vordere Ende des Wickeldornes 1 gelegt wird. In der Wickelstellung des Wickeldornes 1 ist je ein Fadenkanal 18 der Abschlusskappe 10 und ein Fadenkanal 21 der Schliesskrone 9 aufeinander ausgerichtet und bilden einen gemeinsamen Fadenkanal. Der über das Vorderende des Wickeldornes 1 gelegte Faden 30 rutscht in ein Paar dieser gemeinsamen Fadenkanäle und befindet sich wie in Figur 3 erkennbar unterhalb des Kragens 39 der Schliesskrone 9. Durch Verschieben des Stössels 7 innerhalb des Wickeldornes 1 nach vorn werden die Schirmstreben 2, 3, 4, 5 geschlossen und damit das gewickelte Knäuel freigegeben. Gleichzeitig werden Drehachse 6, Schliesskrone 9 und Abschlusskappe 10 nach vorn geschoben und der Nocken 26 gleitet in der Führungsbahn 25. Dadurch wird die Drehachse 6 und die Schliesskrone 9 um den in Figur 4 gezeigten Winkel 31 verschwenkt, und damit die Schliessteile 20 der Schliesskrone 9 vor die Oeffnungen der Fadenkanäle 18 geschoben. Dadurch wird das Fadenende 30 im Fadenkanal 18, bzw. im hinteren Teil 24 des Fadenkanales 21 festgelegt. Das gewickelte Knäuel kann nun nach vorn vom Wickeldorn 1 abgezogen werden. Das festgelegte Fadenende 30 wird vorerst in das Innere des Knäuels hineingezogen und beim weiteren Abziehen des Knäuels vom Wickeldorn 1 aus den Fadenkanälen 18 und 21 herausgezogen. Vor Beginn des nächsten Wickelvorganges wird der Stössel 7 wieder in den Wickeldorn 1 zurückgezogen, dadurch die Drehachse 6 und die Schliesskrone 9 entgegen der Richtung des Pfeiles 29 zurückgeschwenkt und die Oeffnungen der Fadenkanäle 18 wieder freigegeben.

## Patentansprüche

1. Vorrichtung zum automatischen Festlegen des äusseren Fadenendes von Knäueln an Knäuelwickelautomaten mit mindestens einem Wickeldorn (1), einem Wickelarm, einem Fadenführer und einer Schneideinrichtung sowie einem Fadenführungsmittel am vorderen Ende des Wickeldornes (1), welches mehrere radial vom Zentrum aus verlaufende, an der Frontfläche ' (19) des vorderen Endes (10) des Wickeldornes (1) gebildete Fadenkanäle aufweist, gekennzeichnet durch einen vor der Frontfläche (19) angeordneten sowie jedem Kanal (18) zugeordneten und gegenüber der Frontfläche (19) bewegbaren Verschluss (9, 20), wobei jeweils ein Verschlussteil (20) bei im Fadenkanal (18) festgelegtem Fadenende (30) die Oeffnungen der Fadenkanäle (18) im Bereiche der Frontfläche (19) mindestens teilweise überdeckt.

2. Vorrichtung gemäss Patentanspruch 1, dadurch gekennzeichnet, dass die Verschlussteile (20) Teile einer ringförmigen Schliesskrone (9) mit mindestens drei Fadenkanälen (21) sind, diese Schliesskrone (9) gleich viele Fadenkanäle (21) aufweist wie die das vordere Ende des Dornes (1) bildende Abschlusskappe (10), die Schliesskrone (9) mit einer im Innern des Dornes (1) angeordneten Drehachse (6) verbunden ist, und Drehachse (6) und Schliesskrone (9) um die Längsachse (22) der Drehachse (6) gegenüber der Abschlusskappe (10) des Wickeldornes (1) schwenkbar sind.

3. Vorrichtung gemäss Patentanspruch 2, dadurch gekennzeichnet, dass die Fadenkanäle (21) in der Schlie.sskrone (9) im nach vorne gerichteten Teil (23) gleich breit und am Fuss (24) mindestens doppelt so breit wie die Fadenkanäle (18) in der Abschlusskappe (10) am Vorderende des Dornes (1) sind.

4. Vorrichtung gemäss Patentanspruch 2 oder 3, dadurch gekennzeichnet, dass die Schliesskrone (9) und die Drehachse (6) um mindestens den Winkel (31) schwenkbar sind, welcher durch die Seitenflächen eines Fadenkanales (18) an der Abschlusskappe (10) und der Mittelachse (22) der Drehachse (6) als Eckpunkt bestimmt wird.

5. Vorrichtung nach einem der Patentansprüche 1 bis 4, insbesondere mit einem Schirmdorn (1) und einem in bekannter Weise im Dorn (1) in Längsrichtung verschiebbaren Stössel (7) zum Oeffnen und Schliessen der Schirmstreben (3, 4, 5), dadurch gekennzeichnet, dass um die Drehachse (6) eine mit der Führungsnabe (11) und der Hülse (12) des Dornes (1) verbundene Drehführung (8) mit einer gebogenen Führungsbahn (25) angeordnet ist, ein an der Drehachse (6) angeordneter Nocken (26) in diese Führungsbahn (25) eingreift, dieser Nocken (26) durch eine Oeffnung (27) in der Wandung des Stössels (7) geführt wird und die Oeffnung (27) in der Stösselwand in Richtung des Umfanges des Stössels (7) grösser ist als der Durchmesser des Nockens (26).

## Claims

1. A device for automatically fastening the outer thread end of balls to automatic balling machines comprising at least one winding mandrel (1), a winding arm, a thread guide, a cutting device and a thread guiding means at the front end of the winding mandrel (1), which thread guiding means comprises several thread channels running radially outwards from the centre and formed on the front face (19) of the front end (10) of the winding mandrel (1), characterized by a fastener (9, 20) arranged in front of the front face (19), associated with each channel (18) and movable in relation to the front face (19), one fastener part (20) covering at least partially the openings of the thread channels (18) in the region of the front face (19) when a thread end (30) is secured in the thread channel (18).

2. A device according to claim 1, characterized in that the fastener parts (20) are parts of an annular locking crown (9) with at least three thread channels (21), which locking crown (9) has the same number of thread channels (21 as the cover cap (10) forming the front end of the mandrel (1) and is connected with a rotary shaft (6) arranged inside the mandrel (1), the rotary shaft (6) and locking crown (9) being swivellable around the longitudinal axis (22) of the rotary shaft (6) in relation to the cover cap (10) of the winding mandrel (1).

3. A device according to claim 2, characterized in that the thread channels (21) in the locking crown (9) are as wide in the forwardly directed parts (23) and at least twice as wide at their bases (24) as the thread channels (18) in the cover cap (10) at the front end of the mandrel (1).

4. A device according to claim 2 or claim 3, characterized in that the locking crown (9) and the rotary shaft (6) are swivellable around at least the angle (31) which is defined as vertex by the lateral faces of a thread channel (18) on the cover cap (10) and the central axis (22) of the rotary shaft (6).

5. A device according to any one of claims 1 to 4, especially comprising an umbrella mandrel (1) and a ram (7), displaceable in the known way in the longitudinal direction inside the mandrel (1), for opening and closing the umbrella bars (3, 4, 5), characterized in that a rotary guide (8) with a curved guideway (25) is arranged around the rotary shaft (6) and connected to the guide sleeve (11) and the sleeve (12) of the mandrel (1), a cam (26) arranged on the rotary shaft (6) engages in this guideway (25), this cam (26) is guided through an opening (27) in the wall of the ram (7) and the opening (27) in the ram wall is larger in the direction of the circumference of the ram (7) than the diameter of the cam (26).

## Revendications

1. Dispositif de fixation automatique de l'extrémité de fil externe de pelotes sur des pelotonneuses automatiques, comprenant au moins un mandrin d'enroulement (1), un bras d'enroulement, un guide-fil et un dispositif de coupage ainsi qu'un moyen de guidage de fil à l'extrémité avant du mandrin d'enroulement (1) qui présente plusieurs canaux pour fil qui s'étendent radialement depuis le centre et qui sont formés sur la surface frontale (19) de l'extrémité avant (10) du mandrin d'enroulement (1), caractérisé par une fermeture qui est agencée devant la surface frontale (19) et est adjointe à chaque canal (18) et qui est déplaçable par rapport à la surface frontale (19), une pièce de fermeture (20) recouvrant chaque fois au moins partiellement les ouvertures des canaux pour fil (18) dans la zone de la surface frontale (19) lorsqu'une extrémité de fil (30) est fixée dans le canal pour fil (18).

2. Dispositif suivant la revendication 1, caractérisé en ce que les pièces de fermeture (20) sont des parties d'une couronne de fermeture annulaire (9) qui présente au moins trois canaux pour fil (21), en ce que cette couronne de fermeture (9) présente le même nombre de canaux pour fil (21) que le capuchon de fermeture (10) formant l'extrémité avant du mandrin (1), en ce que la couronne de fermeture (9) est reliée à un axe de pivotement (6) agencé à l'intérieur du mandrin (1) et en ce que l'axe de pivotement (6) et la couronne de fermeture (9) sont capables de pivoter par rapport au capuchon de fermeture (10) du mandrin d'enroulement (1), autour de l'axe longitudinal (22) de l'axe de pivotement (6).

3. Dispositif suivant la revendication 2, caractérisé en ce que les canaux pour fil (21) de la couronne de fermeture (9) sont, dans leur partie dirigée vers l'avant (23), de même largeur que les canaux pour fil (18) du capuchon de fermeture (10) de l'extrémité avant du mandrin (6) et, à leur base (24), au moins-deux fois aussi larges que lesdits canaux pour fil (18).

4. Dispositif suivant l'une des revendications 2 et 3, caractérisé en ce que la couronne de fermeture (9) et l'axe de pivotement (6) sont capables de pivoter d'au moins l'angle (31) qui est déterminé par les faces latérales d'un canal pour fil (18) du capuchon de fermeture (10) et par l'axe (22) de l'axe de pivotement (6), comme sommet de l'angle.

5. Dispositif suivant l'une des revendications 1 à 4, comprenant en particulier un mandrin de protection ou extensible (1) et un poussoir (7) capable de coulisser d'une manière connue dans le mandrin (1) suivant la direction longitudinale, pour ouvrir et pour fermer les branches de protection ou branches extensibles (3, 4, 5) caractérisé en ce qu'un guidage de pivotement (8), relié au moyeu de guidage (11) et à la douille (12) du mandrin (1) et présentant une voie de guidage (25) incurvée, est agencé autour de l'axe de pivotement (6), en ce qu'une saillie (26) agencée sur l'axe de pivotement (6) pénètre dans cette voie de guidage (25), en ce que cette saillie (26) est guidée à travers une ouverture (27) de la paroi du poussoir (7) et en ce que l'ouverture (27) de la paroi du poussoir est, dans le sens de la périphérie du poussoir (7), plus grande que le diamètre de la saillie (26).
